# FASCICULE DE BREVET EUROPEEN

(11) **EP 0 743 027 B1**
(45) Date de publication et mention de la délivrance du brevet: **06.10.1999**
(21) Numéro de dépôt: 96401069.8
(22) Date de dépôt: 15.05.1996
(51) Int. Cl.: A45D 33/12, A45D 40/26, A45D 34/04

(54) **Dispositif de conditionnement et d'application d'un produit cosmétique**
Vorrichtung zum Aufbewahren und Auftragen von kosmetischen Produkten
Device for storing and applying cosmetic products

(30) Priorité: 16.05.1995 FR 9505771
(43) Date de publication de la demande: 20.11.1996
(73) Titulaire: L'OREAL, 75008 Paris (FR)
(72) Inventeur: Gueret, Jean-Louis, 75018 Paris (FR)
(74) Mandataire: Leszczynski, André

(56) Documents cités:
- EP-A- 0 611 184
- FR-A- 686 407
- FR-A- 843 007
- FR-A- 1 069 233
- US-A- 2 193 509
- US-A- 2 267 179
- US-A- 2 311 367
- US-A- 2 783 489
- US-A- 3 075 230

## Description

La présente invention concerne les dispositifs de conditionnement et d'application d'un produit cosmétique tel qu'un produit de maquillage pulvérulent.

Elle a plus précisément trait à un dispositif du type comprenant un boîtier apte à contenir un produit cosmétique, un élément d'application pour appliquer ce produit et des moyens de transfert pour alimenter en produit l'élément d'application.

Un tel dispositif est décrit par exemple dans la demande de brevet européen EP-A-0 611 184 ou le brevet français N° 843.007.

L'invention a notamment pour objet d'améliorer encore le dosage de la quantité de produit distribuée par l'élément d'application et la qualité du transfert du produit sur la peau de l'utilisateur.

Elle y parvient en proposant un dispositif de conditionnement et d'application d'un produit cosmétique, comprenant un boîtier apte à contenir ledit produit, un élément d'application pour appliquer ce produit et des moyens de transfert pour alimenter en produit prélevé dans le boîtier l'élément d'application, ces moyens de transfert comportant un rouleau d'enduction capable de tourner à l'intérieur du boîtier, ce rouleau présentant une région de sa surface capable de venir au contact de l'élément d'application et d'exercer une pression de contact sur ce dernier et une région de sa surface capable de venir au contact du produit contenu dans le boîtier, la rotation du rouleau transportant une charge de produit entre lesdites régions pour la transférer grâce à ladite pression de contact à l'élément d'application, caractérisé par le fait que le rouleau d'enduction est solidaire de moyens d'entraînement accessibles à l'utilisateur à l'extérieur du boîtier.

Ainsi, grâce à la possibilité de choisir l'étendue des surfaces en contact du rouleau d'enduction et de l'élément d'application ainsi que la pression de contact, il est possible d'agir précisément sur les conditions d'imprégnation de l'élément d'application pour les adapter au mieux à la nature du produit et à la dose à distribuer.

Dans une réalisation préférée de l'invention, l'élément d'application est un organe rotatif.

Avantageusement, le rouleau d'enduction et ledit organe rotatif sont agencés pour tourner l'un au contact de l'autre et présentent un rapport de développées choisi de sorte que ledit organe rotatif effectue au moins un tour complet lorsque le rouleau d'enduction effectue un demi-tour ou, en variante, un quart de tour.

Dans une réalisation de l'invention, le dispositif comporte des moyens aptes à bloquer en rotation l'organe rotatif lors de l'application du produit sur la peau.

Dans une réalisation de l'invention, le dispositif comporte des moyens de fixation amovible de l'élément d'application sur le boîtier. Avantageusement, ces moyens de fixation amovible comportent un couvercle pivotant tournant avec le rouleau d'enduction et à rabattre sur l'élément d'application pour retenir ce dernier sur le boîtier.

Dans une réalisation de l'invention, le rouleau d'enduction est plaqué par des moyens de rappel élastiques sur l'élément d'application. En variante, ou additionnellement, l'élément d'application est plaqué par des moyens de rappel élastiques sur le rouleau d'enduction.

Avantageusement, le rouleau d'enduction présente une forme épousant celle de l'élément d'application.

Dans une réalisation de l'invention, le produit est contenu dans un réservoir amovible.

Dans une réalisation de l'invention, l'élément d'application est fixé non rotatif sur un organe de préhension amovible et l'élément d'application est réalisé en un matériau alvéolaire ou alvéolaire élastomère.

D'autres caractéristiques et avantages de la présente invention apparaîtront à la lecture de la description détaillée qui va suivre, et à l'examen du dessin annexé sur lequel :
- la figure 1 est une vue schématique en coupe d'un premier exemple de réalisation d'un dispositif conforme à l'invention,
- la figure 2 est une vue schématique en coupe d'un deuxième exemple de réalisation d'un dispositif conforme à l'invention,
- la figure 3 montre le dispositif représenté sur la figure 2 en position de stockage,
- la figure 4 correspond à une variante de réalisation du dispositif représenté sur les figures 2 et 3, et
- la figure 5 est une vue schématique en coupe d'un troisième exemple de réalisation d'un dispositif conforme à l'invention.

On a représenté sur la figure 1 un dispositif de conditionnement et d'application 1 conforme à un premier exemple de réalisation de l'invention.

Ce dispositif 1 comporte un boîtier 2 renfermant un produit cosmétique 3. Ce dernier est contenu dans une cavité 4 formée en partie inférieure du boîtier 2. Une fenêtre 5 en matière plastique transparente donne accès visuellement à l'intérieur de la cavité 4 et permet à l'utilisateur de contrôler l'état de remplissage et/ou la couleur du produit. La fenêtre 5 obture avantageusement une ouverture servant également au remplissage de la cavité 4. Cette dernière débouche supérieurement, par une ouverture 6, dans une cavité 7 à l'intérieur de laquelle peut tourner un rouleau d'enduction 8 autour d'un axe géométrique de rotation X. Le rouleau d'enduction 8 est solidaire d'un arbre 9, reçu à une extrémité axiale dans un évidement 10 du boîtier 2. L'arbre 9 traverse à l'autre extrémité axiale le boîtier 2 à la faveur d'un perçage 11 pour être muni à l'extérieur du boîtier 2 d'une molette d'entraînement 12.

Le rouleau d'enduction 8 occupe la quasi totalité de la cavité 7, seul un léger jeu 13 étant ménagé pour sa rotation.

Une ouverture 14 est pratiquée en partie supérieure du boîtier 2 pour le passage d'un élément d'application constitué dans l'exemple décrit par une bille 15. Cette ouverture 14 est délimitée extérieurement par un bord circulaire dont le diamètre est inférieur à celui de la bille 15 de manière à la retenir dans le boîtier 2.

La bille 15 présente une région 16 de sa surface située à l'extérieur du boîtier et à appliquer sur la peau lors de l'utilisation du dispositif, et une région 17 au contact du rouleau d'enduction 8. Les régions 16 et 17 sont diamétralement opposées et le rouleau d'enduction 8 maintient la bille 15 en place dans l'ouverture 14.

Le rouleau d'enduction 8 présente, dans sa région médiane, une gorge annulaire 18 symétrique de révolution autour de l'axe X et dont le profil est, observé dans un plan de coupe contenant l'axe X, un arc de cercle de rayon adapté à celui de la bille 15. La gorge 18 épouse ainsi la forme de la bille 15 pour le transfert par contact d'une charge de produit recouvrant la surface externe du rouleau d'enduction 8 sur la surface de la bille 15 située dans la région 17.

Avant l'utilisation du dispositif 1 pour l'application du produit, l'utilisateur tourne la molette 12 et amène la portion de la surface du rouleau d'enduction 8 initialement située dans l'ouverture 6, donc chargée en produit 3, au contact de la bille 15. La charge de produit 3 transportée par le rouleau d'enduction 8 est transférée par la pression de contact sur la bille 15. Le frottement entre le rouleau d'enduction 8 et la bille 15 assure également l'entraînement en rotation par le rouleau d'enduction 8 de cette dernière lorsque la molette 12 est tournée. Cette rotation de la bille 15 assure le renouvellement de la surface située dans la région 16 par une surface précédemment située au contact du rouleau d'enduction 8 et chargée en produit 3.

Avantageusement, le rouleau d'enduction est réalisé dans une matière souple et la distance entre l'axe de rotation de la bille et celui du rouleau d'enduction est choisie suffisamment petite pour que la surface du rouleau d'enduction se déforme au contact de la bille, ce qui permet d'assurer un bon contact entre eux et un bon transfert du produit sur la bille.

Pour utiliser le dispositif 1, l'utilisateur déplace la bille 15 au contact de la peau. Le frottement entre la région 16 de la bille 15 et la peau provoque le transfert sur cette dernière du produit.

Pour permettre un transfert efficace du produit sur la peau, la bille 15 ne tourne pas pendant l'application. Pour ce faire, on veille par exemple à ce que le rouleau d'enduction 8 tourne avec un frottement important dans le boîtier 2 et l'on maintient une pression de contact suffisante entre la bille 15 et le rouleau d'enduction 8 pour que ce dernier s'oppose à une rotation de la bille 15 lors de l'utilisation.

Le boîtier 2 peut être constitué par la réunion de deux demi-coques, assemblées après montage dans l'une de la bille 15 et du rouleau d'enduction 8 solidaire de l'arbre 9.

On a représenté sur les figures 2 et 3 un dispositif 19 conforme à un deuxième exemple de réalisation de l'invention.

Dans la description qui suit, certains éléments fonctionnellement analogues à ceux de la réalisation précédente porteront des signes de références identiques et ne seront pas décrits à nouveau dans le détail.

Le dispositif 19 diffère essentiellement du précédent par le fait que l'élément d'application peut être désolidarisé du boitier lors de l'utilisation.

Plus précisément, l'élément d'application, constitué dans l'exemple décrit par une bille 20, est porté par un support 21 muni d'une poignée 22. Le support 21 comporte un logement sphérique 23 dans lequel la bille 20 est logée et dans lequel elle peut tourner.

La bille 20 présente une région 24 située à l'extérieur du logement 23 et destinée à venir au contact de la peau lors de l'utilisation du dispositif.

Le support 21 et le boîtier contenant le produit cosmétique, référencé 25, sont conformés pour s'assembler comme représenté sur la figure 3.

Plus précisément, le support 21 est rapporté par le dessus sur le boîtier 25 et la bille 20 pénètre dans un logement 26 formé en partie supérieure de ce dernier. Le rouleau d'enduction 8 débouche par une région 27 de sa surface dans le fond du logement 26. Lorsque le support 21 est en place sur le boîtier 25, les régions 24 de la bille 20 et 27 du rouleau d'enduction 8 viennent en contact.

Le rouleau d'enduction 8 est solidaire d'un axe 28 dont les extrémités forment saillie à l'extérieur du boîtier 25 et tournent avec un couvercle en forme d'arceau 29 pouvant se rabattre sur le support 21 pour le maintenir en place sur le boîtier 25. Avantageusement, comme représenté, l'arceau 29 comporte à son sommet un bossage 30. Ce dernier forme saillie dans la concavité de l'arceau 29 et peut s'encliqueter dans un évidement 31 de la poignée 22 pour immobiliser en rotation l'arceau 29 dans sa position de maintien du support 21 sur le boîtier 25. Le basculement de l'arceau 29 entraîne en rotation le rouleau d'enduction 8. Grâce au contact des régions 24 et 27, la bille 20 est entraînée en rotation par le rouleau d'enduction 8 et se charge en produit 3 à son contact.

De préférence, la valeur du rapport des développées du rouleau d'enduction 8 et de la bille 20 est choisie de sorte que la bille 20 effectue au moins une révolution lorsque l'arceau 29 effectue un demi-tour, de manière à ce que le basculement de l'arceau 29 pour libérer le support 21 provoque une charge complète de la bille 20.

A l'instar de la réalisation précédemment décrite, la bille 20 ne tourne pas dans le support 21 au moment de l'application du produit sur la peau. Pour empêcher la bille de tourner lors de l'application, on a prévu des moyens de blocage en rotation de la bille dans le support, par exemple un frottement suffisant entre la bille 20 et le support 21. En variante, on peut munir le support d'un poussoir, non représenté, permettant de bloquer en rotation la bille 20.

On a représenté sur la figure 4 une variante de réalisation dans laquelle la bille 20 est rappelée par un ressort 21' contre le rouleau d'enduction 8. Le ressort 21' est logé dans un évidement 22' de la poignée 22. La bille 20 peut s'enfoncer dans son logement 23' et comprimer le ressort 21'. Le rouleau d'enduction est avantageusement apte à se déformer au contact de la bille 20 pour en épouser la forme en vue d'un transfert efficace de produit.

On a représenté sur la figure 5 un dispositif 32 dans lequel l'élément d'application et le rouleau d'enduction sont portés par un support 33 amovible, à fixer par claquage sur un réservoir 34 contenant le produit. L'élément d'application est dans l'exemple décrit constitué par un rouleau 36 et le rouleau d'enduction 8 est recouvert de poils 35. Il est solidaire à ses extrémités axiales de doigts d'entraînement 37 tournant chacun sur le support 33 et munis de molettes d'entraînement 38 situées à l'extérieur du support 33. Le rouleau 36 est engagé à ses extrémités axiales dans deux logements concaves 39, se faisant face, conformés pour servir de paliers pour le montage à rotation du rouleau 36 sur le support 33.

En variante, le rouleau d'enduction peut être solidaire à ses extrémités d'un arceau servant à maintenir sur le support 33 un couvercle de fermeture, en l'absence d'utilisation du dispositif. A chaque utilisation, l'utilisateur fait effectuer à l'arceau un quart de tour ou plus pour pouvoir enlever ce couvercle, ce qui entraîne en rotation le rouleau d'enduction et charge le rouleau d'application 36 en produit.

Finalement, l'invention permet d'alimenter de façon contrôlée un élément d'application en produit de maquillage.

En choisissant l'étendue des surfaces en contact de l'élément d'application et du rouleau d'enduction, ainsi que la pression de contact, on peut aisément régler la dose distribuée par le dispositif en fonction de la nature du produit.

Lorsque l'élément d'application et le rouleau d'enduction sont logés dans un même boîtier, ce dernier est avantageusement conformé de sorte que le rouleau d'enduction isole l'élément d'application de la cavité du boîtier contenant le produit, ce qui améliore l'étanchéité du stockage et la conservation du produit.

La présence du rouleau d'enduction fermant la cavité contenant le produit autorise en outre l'amovibilité de l'élément d'application.

En fonction de la pression de contact qui est désirée entre le rouleau d'enduction et l'élément d'application et de la nature du produit à distribuer, on choisira de réaliser le rouleau d'enduction dans une matière plastique pleine ou alvéolaire, à cellules ouvertes ou fermées, cette matière plastique pouvant être un élastomère, une mousse d'élastomère, de polyéthylène, ou de polyuréthanne notamment. Le rouleau peut également être réalisé dans un matériau composite, et présenter des régions de duretés différentes.

La forme du rouleau d'enduction n'est pas limitée aux exemples qui viennent d'être décrits. Ce dernier peut présenter en section axiale, sans sortir du cadre de l'invention, un profil de forme concave, convexe ou autre. La surface du rouleau d'enduction peut également être traitée pour la rendre grasse et favoriser sa charge en produit lorsque ce dernier est pulvérulent. Elle peut encore être non lisse, alvéolaire, et présenter un floquage.

L'élément d'application peut être rotatif ou non, rigide, partiellement flexible ou entièrement flexible. On peut ainsi utiliser à la place d'une bille ou d'un rouleau, un tampon d'application constitué par un bloc de mousse.

On remarquera enfin que le rouleau d'enduction peut compacter, grâce à la pression de contact sur l'élément d'application, le produit sur celui-ci, ce qui est avantageux lorsque le produit est pulvérulent, car on limite les risques d'envolée du produit lors de l'application. La présence du rouleau d'enduction contribue également à l'homogénéité de la distribution de produit sur l'élément d'application, ce qui permet l'exécution d'un maquillage soigné.

## Revendications

1. Dispositif (1;19;32) de conditionnement et d'application d'un produit cosmétique (3), comprenant un boîtier (2;25;33,34) apte à contenir ledit produit, un élément d'application (15;20;36) pour appliquer ce produit et des moyens de transfert pour alimenter en produit prélevé dans le boîtier l'élément d'application, ces moyens de transfert comportant un rouleau d'enduction (8) capable de tourner a l'intérieur du boîtier, ce rouleau présentant une région (17) de sa surface capable de venir au contact de l'élément d'application et d'exercer une pression de contact sur ce dernier et une région de sa surface capable de venir au contact du produit contenu dans le boîtier, la rotation du rouleau transportant une charge de produit entre lesdites régions pour la transférer grâce à ladite pression de contact à l'élément d'application, caractérisé par le fait que le rouleau d'enduction (8) est solidaire de moyens d'entraînement (12;29) accessibles à l'utilisateur à l'extérieur du boîtier.

2. Dispositif selon la revendication 1, caractérisé par le fait que l'élément d'application est un organe rotatif (15;20;36).

3. Dispositif selon la revendication 2, caractérisé par le fait que le rouleau d'enduction (8) et ledit organe rotatif (15;20;36) sont agencés pour tourner l'un au contact de l'autre et présentent un rapport de développées choisi de sorte que ledit organe rotatif effectue au moins un tour complet lorsque le rouleau d'enduction effectue un demi-tour ou, en variante, un quart de tour.

4. Dispositif selon l'une des revendications 2 et 3, caractérisé par le fait qu'il comporte des moyens aptes à bloquer en rotation l'organe rotatif lors de l'application du produit sur la peau.

5. Dispositif selon l'une quelconque des revendications 1 à 4, caractérisé par le fait qu'il comporte des moyens de fixation amovible (29) de l'élément d'application (20) sur le boîtier (25).

6. Dispositif selon la revendication 5, caractérisé par le fait que lesdits moyens de fixation amovible comportent un couvercle pivotant (29) tournant avec le rouleau d'enduction (8) et à rabattre sur l'élément d'application pour retenir ce dernier sur le boîtier.

7. Dispositif selon l'une quelconque des revendications 1 à 6, caractérisé par le fait que le rouleau d'enduction est plaqué par des moyens de rappel élastiques sur l'élément d'application.

8. Dispositif selon l'une quelconque des revendications 1 à 6, caractérisé par le fait que l'élément d'application (20) est plaqué par des moyens de rappel élastiques (21') sur le rouleau d'enduction (8).

9. Dispositif selon l'une quelconque des revendications 1 à 8, caractérisé par le fait que ledit produit (3) est contenu dans un réservoir amovible (34).

10. Dispositif selon l'une quelconque des revendications 1 à 9, caractérisé par le fait que le boîtier comporte une fenêtre transparente (5) permettant d'observer le produit contenu dans celui-ci.

11. Dispositif selon l'une quelconque des revendications 1 à 10, caractérisé par le fait que le boîtier est conformé de sorte que le rouleau d'enduction (8) isole l'élément d'application de la cavité (4) contenant le produit.

12. Dispositif selon l'une quelconque des revendications 1 à 11, caractérisé par le fait que le rouleau d'enduction (8) présente une forme épousant celle de l'élément d'application (15).

13. Dispositif selon l'une quelconque des revendications 1 à 12, caractérisé par le fait que l'élément d'application est fixé non rotatif sur un organe de préhension, amovible et par le fait que l'élément d'application est réalisé en un matériau alvéolaire ou alvéolaire élastomère.

14. Dispositif selon l'une quelconque des revendications 1 à 13, caractérisé par le fait que ledit rouleau d'enduction est apte à se déformer sous ladite pression de contact.

## Claims

1. Device (1;19;32) for packaging and applying a cosmetic product (3) comprising a casing (2;25;33,34) capable of containing the said product, an applicator element (15;20;36) for applying this product and transfer means for supplying the applicator element with product taken from the casing, these transfer means comprising a coating roller (8) capable of turning inside the casing, this roller having a region (17) on its surface capable of coming into contact with the applicator element and of exerting contact pressure thereon, and a region of its surface capable of coming into contact with the product contained in the casing, the rotating of the roller transporting a load of product from one of the said regions to the other to transfer it, by virtue of the said contact pressure, onto the applicator element, characterized in that the coating roller (8) is connected to drive means (12;29) accessible to the user from outside the casing.

2. Device according to Claim 1, characterized in that the applicator element is a rotary member (15;20,36).

3. Device according to Claim 2, characterized in that the coating roller (8) and the said rotary member (15,20;36) are designed to turn one in contact with the other and have an evolutes ratio that is chosen to be such that the said rotary member makes at least one full revolution while the coating roller makes half a revolution or, as an alternative, a quarter of a revolution.

4. Device according to one of Claims 2 and 3, characterized in that it comprises means capable of preventing the rotary member from rotating while the product is being applied to the skin.

5. Device according to any one of Claims 1 to 4, characterized in that it comprises means (29) for removably attaching the applicator element (20) to the casing (25).

6. Device according to Claim 5, characterized in that the said means of removable attachment comprise a pivoting lid (29) which rotates with the coating roller (8) and which can be closed down onto the applicator element to hold the latter on the casing.

7. Device according to any one of Claims 1 to 6, characterized in that the coating roller is pressed against the applicator element by elastic return means.

8. Device according to any one of Claims 1 to 6, characterized in that the applicator element (20) is pressed against the coating roller (8) by elastic return means (21').

9. Device according to any one of Claims 1 to 8, characterized in that the said product (3) is contained in a removable reservoir (34).

10. Device according to any one of Claims 1 to 9, characterized in that the casing has a transparent window (5) so that the product contained therein can be seen.

11. Device according to any one of Claims 1 to 10, characterized in that the casing is shaped in such a way that the coating roller (8) isolates the applicator element from the cavity (4) containing the product.

12. Device according to any one of Claims 1 to 11, characterized in that the coating roller (8) has a shape that mates with that of the applicator element (15).

13. Device according to any one of Claims 1 to 12, characterized in that the applicator element is fixed so that it cannot rotate on a member for grasping which is removable and in that the applicator element is made of a cellular material or cellular elastomer material.

14. Device according to any one of Claims 1 to 13, characterized in that the said coating roller is capable of deforming under the said contact pressure.

## Patentansprüche

1. Vorrichtung (1; 19; 32) zum Verpacken und Auftragen eines kosmetischen Produkte (3), bestehend aus einem Gehäuse (2; 25; 33, 34), das dieses Produkt enthalten kann, einem Auftragelement (15; 20; 36) zum Auftragen des Produkts und Übertragungsmitteln zur Versorgung des Auftragelemente mit im Gehäuse entnommenem Produkt, die eine Streichwalze (8) umfassen, die sich im Inneren des Gehäuses drehen kann und einen Oberflächenbereich (17) aufweist, der mit dem Auftragelement in Kontakt kommen und auf dieses einen Druck ausüben kann, sowie einen Oberflächenbereich, der mit dem im Gehäuse enthaltenen Produkt in Kontakt kommen kann, wobei die Drehung der Walze eine Produktcharge zwischen diesen Bereichen befördert, um sie durch den Kontaktdruck auf das Auftragelement zu übertragen, dadurch gekennzeichnet, daß die Auftragwalze (8) mit Antriebsmitteln (12; 29) fest verbunden ist, die für den Benutzer außerhalb des Gehäuses zugänglich sind.

2. Vorrichtung nach Anspruch 1, dadurch gekennzeichnet, daß das Auftragelement ein rotierendes Organ (15; 20; 36) ist.

3. Vorrichtung nach Anspruch 2, dadurch gekennzeichnet, daß die Streichwalze (8) und das rotierende Organ (15; 20; 36) so angeordnet sind, daß sie sich im Kontakt miteinander drehen, und ein Evolutenverhältnis besitzen, das so gewählt ist, daß das rotierende Organ mindestens eine vollständige Umdrehung ausführt, wenn die Streichwalze eine halbe Umdrehung oder, gemäß einer Abwandlung, eine viertel Umdrehung ausführt.

4. Vorrichtung nach einem der Ansprüche 2 und 3, dadurch gekennzeichnet, daß sie Mittel aufweist, die das rotierende Organ beim Auftragen des Produkts auf die Haut blockieren können.

5. Vorrichtung nach einem der Ansprüche 1 bis 4, dadurch gekennzeichnet, daß sie Mittel (29) zur lösbaren Befestigung des Auftragelements (20) am Gehäuse (25) aufweist.

6. Vorrichtung nach Anspruch 5, dadurch gekennzeichnet, daß die Mittel zur lösbaren Befestigung einen schwenkbaren Deckel (29) aufweisen, der sich mit der Streichwalze (8) dreht und der auf das Auftragelement herunterzuklappen ist, um dieses am Gehäuse zu halten.

7. Vorrichtung nach einem der Ansprüche 1 bis 6, dadurch gekennzeichnet, daß die Streichwalze durch elastische Rückholmittel an das Auftragelement angedrückt wird.

8. Vorrichtung nach einem der Ansprüche 1 bis 6, dadurch gekennzeichnet, daß das Auftragelement (20) durch elastische Rückholmittel (21') an die Streichwalze (8) angedrückt wird.

9. Vorrichtung nach einem der Ansprüche 1 bis 8, dadurch gekennzeichnet, daß das Produkt (3) in einem abnehmbaren Behälter (34) enthalten ist.

10. Vorrichtung nach einem der Ansprüche 1 bis 9, dadurch gekennzeichnet, daß das Gehäuse ein durchsichtiges Fenster (5) aufweist, das die Beobachtung des in ihm enthaltenen Produkte gestattet.

11. Vorrichtung nach einem der Ansprüche 1 bis 10, dadurch gekennzeichnet, daß dar Gehäuse so ausgebildet ist, die Streichwalze (8) das Auftragelement von dem das Produkt enthaltenden Hohlraum (4) isoliert.

12. Vorrichtung nach einem der Ansprüche 1 bis 11, dadurch gekennzeichnet, daß die Streichwalze (8) eine Form besitzt, die sich an die des Auftragelements (15) anschmiegt.

13. Vorrichtung nach einem der Ansprüche 1 bis 12, dadurch gekennzeichnet, daß das Auftragelement nicht drehbar an einem abnehmbaren Grifforgan befestigt ist und daß das Auftragelement aus einem Schaummaterial oder Elastomerschaum besteht.

14. Vorrichtung nach einem der Ansprüche 1 bis 13, dadurch gekennzeichnet, daß die Streichwalze sich unter dem Kontaktdruck verformen kann.
